# FASCICULE DE BREVET EUROPEEN

(11) **EP 2 476 334 B1**
(45) Date de publication et mention de la délivrance du brevet: **06.04.2016**
(21) Numéro de dépôt: 12150983.0
(22) Date de dépôt: 12.01.2012
(51) Int. Cl.: E05B 53/00, E05B 63/12, E05B 63/14

(54) **Fermoir**
Verschluss
Clasp

(30) Priorité: 12.01.2011 FR 1150265
(43) Date de publication de la demande: 18.07.2012
(73) Titulaire: Lamour, Jean-Sébastien, 69001 Lyon (FR); Mottet, Lionel, 69001 Lyon (FR)
(72) Inventeur: Lamour, Jean-Sébastien, 69001 Lyon (FR); Mottet, Lionel, 69001 Lyon (FR)
(74) Mandataire: Le Cacheux, Samuel L.R.

(56) Documents cités:
- DE-A1- 1 484 283
- DE-A1- 3 319 046
- FR-A- 712 161
- FR-A- 774 279
- FR-A- 1 413 263
- FR-A1- 2 766 587
- FR-A1- 2 795 462
- GB-A- 2 297 236

## Description

La présente invention concerne le domaine technique des dispositifs de fermeture ou fermoirs utilisés notamment mais non exclusivement dans le domaine de la bijouterie ou de la maroquinerie. Dans une application préférée mais non exclusive l'invention se rapporte au domaine de la bijouterie et plus particulièrement aux fermoirs utilisés pour assurer la fermeture en boucle d'un collier, d'un bracelet bijou ou encore d'un bracelet de montre DE 3319046 divulgue un exemple de fermoir pour bracelets.

Dans le domaine de la bijouterie, il est connu, pour assurer la fermeture d'un bracelet large, de mettre en oeuvre un fermoir rigide comprenant une partie femelle formant un caisson destiné à recevoir une partie mâle complémentaire comprenant une patte élastique destinée à venir encastrer, dans une fenêtre de la partie femelle, un doigt de verrouillage. Un tel système permet effectivement de fermer en boucle le bracelet qu'il équipe mais présente les inconvénients d'être rigide et de nécessiter un système de sécurité en cas de désengagement intempestif du doigt de verrouillage de la fenêtre.

Afin de remédier à l'inconfort lié au caractère rigide du fermoir ci-dessus, il a été proposé de mettre en oeuvre un fermoir composé de goussets alignés et solidaires alternativement d'une première extrémité du bracelet et de la deuxième extrémité du bracelet. Les goussets sont alors destinés à recevoir une tige de verrouillage qui les traverse tous de manière à les solidariser et à définir un axe de rotation. Un tel fermoir présente effectivement un degré d'articulation permettant de conserver au bracelet son confort mais présente l'inconvénient d'être particulièrement difficile à fermer dans la mesure où il convient que les goussets soient parfaitement alignés lors de l'engagement de la tige de verrouillage.

Ainsi les fermoirs connus n'offrent pas de solutions pleinement satisfaisantes pour assurer la fermeture d'un bracelet bijou ou d'un bracelet de montre avec un confort et une fiabilité convenable. Il est donc apparu le besoin d'un nouveau fermoir qui soit simple d'utilisation, offre un grand confort pour sa mise en place et sa fermeture ainsi que pendant le port du bijou qu'il contribue à fermer, tout en garantissant une très grande fiabilité supprimant les risques d'ouverture intempestive.

Afin d'atteindre ces objectifs, l'invention concerne un fermoir comprenant au moins deux demi-corps destinés à coopérer ensemble dans une position de fermeture. Selon l'invention, ce fermoir est caractérisé en ce que :
- un premier demi-corps comprend au moins un peigne de verrouillage,
- un deuxième demi-corps comprend au moins un peigne d'accrochage,
- les peignes d'accrochage et de verrouillage sont destinés à s'emboîter, en partie au moins, l'un dans l'autre en position de fermeture des demi-corps,
- le peigne de verrouillage comprend :
   au moins deux organes de verrouillage qui sont mobiles en translation, selon une direction Δ, entre une position de rétraction et une position d'extension dans laquelle ils sont chacun destinés à s'engager, en position de fermeture des demi-corps, dans un logement complémentaire aménagé dans le peigne d'accrochage, les logements du peigne d'accrochage étant alignés selon un axe Δ' confondu avec l'axe Δ en position de fermeture des demi-corps,
   des moyens de verrouillage qui sont mobiles, en partie au moins, en translation et/ou en rotation, selon une direction de commande Δ" parallèle à la direction Δ, entre une position de verrouillage et une position de déverrouillage et qui sont adaptés pour, en position de verrouillage, repousser les organes de verrouillage en position d'extension et, en position de déverrouillage, autoriser la translation des organes de verrouillage.

Le mouvement des moyens de verrouillage, selon la direction de commande Δ" parallèle à la direction de translation Δ des organes de verrouillage pour passer des positions de verrouillage et de déverrouillage, permet de réaliser un fermoir qui présente un faible encombrement. De plus, le fait que la direction de commande soit parallèle à la direction de translation et/ou de rotation des organes de verrouillage confère une certaine irréversibilité au verrouillage obtenu permettant au fermoir, conforme à l'invention, d'être fiable.

Il doit être noté que selon l'invention les organes de verrouillage sont indépendant des moyens de verrouillage en ce sens que ce sont des pièces distinctes et qui ne forment pas un ensemble rigide. Ainsi, lorsque les moyens des verrouillages sont en position de déverrouillage, les organes de verrouillage sont libérés et/ou ne sont pas bloqués en position d'extension mais peuvent se déplacer entre leur position d'extension et leur position de rétraction. En revanche, lorsque les moyens de verrouillage sont en position de verrouillage les organes de verrouillage sont repoussés ou bloqués en position d'extension et ne peuvent pas se déplacer vers leur position de rétraction.

Dit autrement, les moyens de verrouillage sont adaptés pour, lors de leur passage de la position de déverrouillage à la position de verrouillage, le cas échéant repousser et donc déplacer les organes de verrouillage de leur position de rétraction à leur position d'extension. En revanche compte tenu de la liaison de type ponctuelle ou de type appui plan qui existe entre les organes de verrouillage et les moyens de verrouillage lorsque ces derniers sont en position de verrouillage, lors du déplacement des moyens de verrouillage de leur position de verrouillage à leur position de déverrouillage, les moyens de verrouillage n'entrainent pas les organes de verrouillage vers leur position de rétraction mais les libèrent de sorte que les organes de verrouillage peuvent passer, librement ou sous l'effet d'une contrainte extérieure au fermoir, de leur position d'extension à leur position de rétraction.

Selon une caractéristique de l'invention, en position de verrouillage, les moyens de verrouillage repoussent les organes de verrouillage en position d'extension et interdisent un mouvement des organes de verrouillage en sens inverse et, en position de déverrouillage, les moyens de verrouillage libèrent les organes de verrouillage qui ont alors la faculté de passer de leur position d'extension à leur position de rétraction.

Selon l'invention, le mouvement des moyens de verrouillage peut être un mouvement de rotation simple. À cet effet, les moyens de verrouillage peuvent, par exemple, comprendre en tant que moyen de commande une tige de commande qui mobile autour de son axe Δ" et qui porte, en tant que moyen de transmission ou de renvoi, une ou plusieurs cames destinées à venir repousser les organes de verrouillage en position d'extension. Chaque chemin de came peut alors présenter une forme de portion de rampe hélicoïdale d'axe Δ".

Selon une forme de réalisation de l'invention, les moyens de verrouillage comprennent des moyens de commande qui sont mobiles en translation selon la direction Δ" parallèle à la direction Δ entre la position de verrouillage et la position de déverrouillage. Les moyens de commande comprennent au moins un chemin de came coopérant avec des moyens de transmission interposés entre chaque chemin de came et les organes de verrouillage. Le chemin de came et les moyens de transmission sont adaptés pour, en position de verrouillage des moyens de commande, repousser les organes de verrouillage en position d'extension et, en position de déverrouillage, autoriser la libre translation des organes de verrouillage.

Les moyens de commande peuvent être réalisés de toute façon appropriée et, par exemple, comprendre une série de billes alignées selon l'axe Δ". Les billes de commandes alignées définissent par l'espace entre deux billes consécutives la position de déverrouillage dans laquelle les moyens de transmission peuvent se déplacer et, par le sommet des billes, la position de verrouillage venant repousser les moyens de transmission pour maintenir les organes de verrouillage en position d'extension.

Selon une variante de l'invention, les moyens de commande comprennent une barre de commande qui est mobile en translation, selon la direction Δ" parallèle à la direction Δ, entre la position de verrouillage et la position de déverrouillage. La barre de commande est pourvue d'au moins un chemin de came coopérant avec des moyens de transmission interposés entre chaque chemin de came et les billes de verrouillage. Le chemin de came et les moyens de transmission sont adaptés pour en position de verrouillage de la barre de commande repousser les organes de verrouillage en position d'extension et en position de déverrouillage autoriser la translation des organes de verrouillage. Le mouvement de la barre de verrouillage parallèle à celui des organes de verrouillage permet de réaliser un mécanisme de verrouillage de petites dimensions.

Selon une caractéristique de l'invention, les organes de verrouillage comprennent des billes de verrouillage. La mise en oeuvre, en tant qu'organes de verrouillage, de billes de verrouillage permet de réduire les frottements afin de faciliter les mouvements de verrouillage et déverrouillage. De plus, la mise en oeuvre de billes de verrouillage permet d'obtenir une fixation réversible du peigne de verrouillage sur le peigne d'accrochage particulièrement résistante à la traction. En effet, l'interposition des moyens de transmission entre la barre de commande et les billes de verrouillage confèrent un caractère quasi irréversible au mouvement de commande. Par ailleurs, la mise en oeuvre de billes en tant qu'organes de verrouillage permet, lors du mouvement de verrouillage, un auto alignement lorsque les billes de verrouillage ne sont pas parfaitement alignées avec leur logement d'accueil du peigne d'accrochage. Bien entendu, selon l'invention les organes de verrouillage pourraient également être réalisés sous la forme de barreaux cylindriques. De tels barreaux peuvent alors présenter une extrémité de verrouillage droite ou encore une extrémité de verrouillage hémisphérique.

Selon une caractéristique de l'invention visant à augmenter le confort du fermoir en position de fermeture, les peignes et les organes de verrouillage ainsi que leurs logements sont adaptés pour permettre une rotation des demi-corps l'un par rapport à l'autre selon l'axe Δ lorsque les deux peignes sont accrochés l'un à l'autre.

Selon une forme de réalisation, un premier peigne comprend n dents et le deuxième peigne, destiné à coopérer avec le premier, comprend n+1 dents, les n dents du premier peigne étant destinées à s'emboiter entre les n+1 dents du deuxième peigne.

Selon une première variante de cette forme de réalisation, le peigne de verrouillage comprend au moins une dent de verrouillage qui comprend deux organes de verrouillage mobiles selon des sens opposés et destinés à s'engager dans des logements de deux dents d'accrochage distinctes.

Selon une autre variante de cette forme de réalisation compatible avec la première variante, le peigne de verrouillage comprend au moins dents de verrouillage qui comprennent chacune au moins un organe de verrouillage, les organes de verrouillage étant mobiles selon des sens opposés et destinés à s'engager dans deux logements d'une même dent d'accrochage.

Selon une caractéristique de l'invention, chaque logement de réception d'une bille de verrouillage possède une forme de calotte sphérique. Une telle forme permet de conférer une grande souplesse d'articulation de la liaison pivot définit par les billes de verrouillage engagées dans leur logement de réception respectifs.

Selon l'invention les moyens de transmission peuvent être réalisés de toute façon appropriée telle que, par exemple, sous la forme d'un barreau oblong dont une extrémité arrondie est destinée à venir en contact avec le ou les organes de verrouillage et dont l'autre extrémité est destinée à venir en contact avec le chemin de came. Selon une forme de réalisation de l'invention, les moyens de transmission interposés entre chaque chemin de came et les billes de verrouillage correspondantes comprennent au moins deux billes alignées selon un axe perpendiculaire à l'axe Δ. La mise en oeuvre de telles billes de transmission permet de réduire les frottements et d'augmenter la souplesse d'ouverture du fermoir.

Selon une caractéristique de l'invention, au moins un chemin de came comprend au moins une lame élastique dont une extrémité est liée à la barre de commande et l'autre extrémité est libre. La lame élastique définit par sa tranche opposée à la barre de commande une partie au moins du chemin de came. L'extrémité libre de la lame forme en relation avec un bord en regard de la barre de commande une cuvette élastique destinée en coopération avec les moyens de transmission à immobiliser la barre de commande en position de verrouillage. Cette caractéristique permet d'augmenter la stabilité de la position de verrouillage de la barre de commande et réduit les risques d'ouverture intempestive. Selon l'invention, l'immobilisation de la barre de commande peut être réalisée de toute autre manière et, par exemple, mettre en oeuvre des moyens d'immobilisation distincts du ou des chemins de came. Ainsi, l'immobilisation de la barre de commande peut être assurée au moyen d'un système de cliquet à bille ou d'une lame ressort dont l'extrémité vient s'engager dans un logement aménagé dans le peigne de verrouillage. L'immobilisation de la barre de commande pourrait également être réalisée au moyen d'un système de verrou mobile en translation perpendiculairement à la direction de translation de la barre de commande.

Selon une autre caractéristique de l'invention, au moins un chemin de came comprend au moins une lame élastique dont une extrémité est liée à la barre de commande. La lame élastique définit par sa tranche opposée à la barre de commande une partie au moins du chemin de came. La partie libre de la lame est adaptée pour en position de déverrouillage de la barre de commande exercer sur les moyens de transmission une poussée, très inférieure à celle exercée en position de verrouillage, de manière à repousser les billes de verrouillage en position d'extension tout en autorisant leur translation vers la position de rétraction. Cette autre caractéristique de l'invention permet que les billes restent en position d'extension lorsque la barre de commande est en position de déverrouillage tout en conservant une possibilité de recul des billes de verrouillage sous une faible contrainte. Ainsi, il est possible de venir présenter le peigne de verrouillage dans le peigne d'accrochage et d'obtenir une liaison automatique lorsque les billes de verrouillage arrivent en regard de leurs logements complémentaires. Cet accrochage automatique facilite la mise en place du fermoir et permet à un utilisateur de le lâcher pour assurer la manoeuvre de la barre de commande en vue de la placer en position de verrouillage. De même, cette caractéristique évite une ouverture brutale du fermoir lors du passage de la barre de manoeuvre de sa position de verrouillage à sa position de déverrouillage.

Selon une forme de réalisation, le fermoir comprend plus de deux demi-corps et l'un au moins dés demi-corps comprend un peigne d'accrochage et un peigne de verrouillage. Ainsi, chaque demi-corps comprenant à la fois un peigne d'accrochage et un peigne de verrouillage forme un maillon amovible qu'il est possible de retirer pour ajuster la taille du bijou ou du bracelet comprenant le fermoir selon l'invention.

Selon une caractéristique de l'invention, l'un au moins des demi-corps comprend des moyens de fixation d'un corps de bijou, de montre ou de bracelet de montre. Les moyens de fixation peuvent être réalisés de toute façon approprier pour permettre l'intégration du fermoir à tout type de bijou. De même, les moyens de fixation peuvent également être adaptés pour permettre l'adaptation du fermoir sur des éléments de maroquinerie.

Selon l'invention, le fermoir peut également former, en lui-même, un bracelet, un collier ou un bracelet de montre formé par l'assemblage de demi-corps accrochés les uns à la suite des autres.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent des formes non limitatives de réalisation d'un dispositif de fermeture ou fermoir conforme à l'invention.
- La figure 1 est une coupe longitudinale montrant de manière schématique un fermoir selon l'invention avec ses deux demi-corps en position ouverte.
- La figure 2 est une coupe longitudinale analogue à la figure 1 montrant le fermoir avec ses deux demi-corps, en position fermée, accrochés l'un à l'autre.
- Les figures 3 et 4 sont des coupes longitudinales partielles montrant à plus grande échelle le mouvement des billes de verrouillage du peigne de verrouillage.
- Les figures 5 et 6 sont des coupes analogues aux figures 3 et 4 montrant des variantes de réalisation la barre de commande d'un fermoir selon l'invention.
- Les figures 7 à 11 sont des coupes analogues à la figure 1 montrant différentes variantes de réalisation d'un fermoir selon l'invention.
Sur les figures, les éléments structurels et/ou fonctionnels communs ou analogues possèdent les mêmes références.

Un fermoir selon l'invention comprend au moins deux et, selon l'exemple illustré à la figure 1, exactement deux demi-corps **1** et **2** destinés à coopérer l'un avec l'autre dans une position de fermeture **F** telle qu'illustrée à la figure 2, le fermoir étant représentés en position ouverte **O** à la figure 1.

Un premier demi-corps **1** comprend un peigne de verrouillage **3** destiné à s'emboîter en partie dans un peigne d'accrochage **4** équipant le deuxième demi-corps **2.** Dans le cas présent, le peigne de verrouillage **3** comprend quatre dents de verrouillage **5** destinées à venir s'emboîter entre les six dents d'accrochage **6** du peigne d'accrochage **4.**

Selon l'exemple illustré et comme le montrent en détail les figures 3 et 4, chaque dent de verrouillage **5** comprend, tant qu'organe de verrouillage, deux billes de verrouillage **10** et **11** qui sont prisonnières d'un alésage **12** aménagé dans la dent de verrouillage **5** selon une direction Δ perpendiculaire à la direction **Ω** d'extension de la dent de verrouillage **5.** L'alésage **12** débouche au niveau de deux faces opposées de la dent de verrouillage **5** par des ouvertures circulaires **13** qui présentent un diamètre inférieur à celui des billes de verrouillage **10** et **11.** L'alésage **12** est dimensionné de manière que les billes de verrouillage **10** et **11** puissent s'y déplacer en translation de direction Δ entre une position de rétraction **R,** représentée figures 1 et 3, et une position d'extension **E** illustrée aux figures 2 et 4. En position d'extension **E** et compte tenu de la dimension des ouvertures **13,** une partie de chaque bille de verrouillage **10** et **11** s'étend en saillie de la face correspondante de la dent de verrouillage **5.**

Afin d'assurer le déplacement des billes de verrouillage depuis leur position de rétraction **R** jusqu'à leur position d'extension E, le peigne de verrouillage **3** est pourvu de moyens de verrouillage qui comprennent une barre de commande **20** disposée à l'intérieur d'une chambre **21** aménagée dans le premier demi-corps **1.** La barre de commande **20** est mobile, en translation selon un axe Δ**"** parallèle à l'axe Δ**,** entre une position de déverrouillage **D** illustrée aux figures 1 et **3** et une position de verrouillage **V** représentée aux figures 2 et 4. La barre de commande **20** s'étend parallèlement à l'axe Δ et présente, sur une face orientée vers le peigne de verrouillage **3** et pour chaque dent de verrouillage **5,** un chemin de came **22** qui possède, selon l'exemple illustré, une forme générale de « S » aplati. Les moyens de verrouillage comprennent également des moyens de transmission **23** interposés entre chaque chemin de came **22** et les billes de verrouillage **10** et **11** correspondantes. Dans la forme de réalisation illustrée, les moyens de transmission comprennent deux billes de transmission **24** et **25** disposées dans un alésage **26** qui est aménagé dans la dent de verrouillage **5** et qui s'étend selon l'axe **Ω.** Le diamètre interne de l'alésage **26** correspond au jeu prés au diamètre des billes de transmission **24** et **25** de manière qu'elles y soient mobiles en translation d'axe **Ω.** Chaque chemin de came **22** est alors conformé pour qu'en position de déverrouillage **D** les billes de transmission **24** et **25** puissent se déplacer vers la barre de commande **20** et ainsi permettre aux billes de verrouillage **10** et **11** de rentrer en position de rétraction **R** à l'intérieur de la dent de verrouillage **5.** Chaque chemin de came **22** est, en outre, conformé pour, en position de verrouillage **V,** repousser les billes de transmission **24** et **25** vers les billes de verrouillage **10** et **11** de manière à les maintenir en position d'extension **E.**

Les dents **6** du peigne d'accrochage **4** comprennent, quant à elles, sur chacune de leurs faces destinées à se trouver en regard d'une face d'une dent de verrouillage **5** pourvue d'une bille de verrouillage, un logement complémentaire **30.** Selon l'exemple illustré, chaque logement présente la forme d'une calotte sphérique destinée à coopérer avec la partie de chaque bille de verrouillage s'étendant en saillie de la face correspondante de la dent de verrouillage, lorsque ladite bille est en position d'extension.

Le fermoir selon l'invention et son système de verrouillage, ainsi formé, fonctionnent de la manière suivante.

Lorsque la barre de commande **20** est en position de déverrouillage **D,** le peigne de verrouillage **3** peut être librement engagé dans le peigne d'accrochage **4** selon, par exemple, une translation parallèle à l'axe **Ω** de chaque dent de verrouillage **5,** dans la mesure où les billes de verrouillage **10** et **11** peuvent chacune rentrer à l'intérieur de la dent de verrouillage **5** correspondante.

Quand les peignes de verrouillage **3** et d'accrochage **4,** sont emboîtés l'un dans l'autre de manière que les demi corps **1** et **2** soient dans la position de fermeture illustrée figure 2, le verrouillage du fermoir est obtenu en poussant dans le sens de la flèche **F1** la barre de commande **20.** Ainsi, chaque chemin de came **22** repousse les billes de transmission **24** et **25** correspondantes vers les billes de verrouillage **10** et **11** pour les amener en position d'extension **E** dans laquelle elles viennent s'engager à l'intérieur des logements **30.** Dans cet état, plus particulièrement illustré à la figure **2****,** l'axe **Δ'** d'alignement des logements **30** est confondu avec l'axe Δ de translation des billes de verrouillage **10** et **11.** Il est à noter que les dents de verrouillage **5** et d'accrochage **6** peuvent être conformées de manière à autoriser une rotation d'axe **Δ** du premier demi-corps **1** par rapport au deuxième demi-corps **2.**

Dans cet état, il est possible d'exercer une traction très importante sur les deux demi-corps **1** et **2** parallèlement à l'axe **Ω** sans risque d'ouverture dans la mesure où la transmission du mouvement déplacement, de la barre de commande **20** aux billes de verrouillage **10** et **11,** est sensiblement irréversible.

Selon l'exemple illustré, la barre de commande **20** est dimensionnée pour, en position de verrouillage **V,** se trouver intégralement à l'intérieur du premier demi-corps **1.** Afin de faciliter la manoeuvre de la barre de commande **20,** le premier demi-corps **1** peut comprendre un levier **31** permettant de repousser la barre de commande **20** de sa position de verrouillage **V** vers sa position de déverrouillage **D.**

De manière à permettre l'intégration du fermoir ainsi réalisé dans un bijou tel qu'un bracelet ornemental ou un bracelet de montre ou encore un collier, les demi-corps **1** et **2** comprennent, à l'opposé des peignes **3** et **4,** des moyens de fixation **32** d'un corps de bijoux, de montre ou de bracelet de montre. Ces moyens de fixation peuvent être réalisés de toute manière appropriée connue de l'homme du métier et ne nécessitent donc pas une plus ample description.

Selon une variante de réalisation visant à éviter une translation intempestive de la barre de commande **20** en position de verrouillage **V** sous l'effet de vibrations, au moins un chemin de came **22** comprend, comme le montre la figure 5, une lame élastique **33** qui est liée par une extrémité à la barre de commande **20.** La lame élastique **33** définit alors par sa tranche opposée à la barre de commande le chemin de came **22** correspondant. De plus l'extrémité libre **34** de la lame **33** définit avec un bord en regard **35** de la barre de commande **20** une cuvette **36** qui vient s'engager à force sur la bille de transmission **25** en contact avec le chemin de came lorsque la barre de commande est en position de verrouillage **V.** Ainsi, la position de verrouillage **V** de la barre de commande **20** est stable. De plus, l'élasticité de la lame **33** est suffisante pour que la force exercée par le levier **31** permette d'amorcer la translation de la barre de commande **20** en dégageant la cuvette **36** de la bille de transmission **25** adjacente grâce à la déformation de la lame **33.**

Dans le même ordre d'idée, la figure 6 montre une autre variante de réalisation selon laquelle au moins un chemin de came **22** comprend au moins une lame élastique **40** dont une extrémité est liée à la barre de commande **20.** Cette lame élastique **40** définit, par sa tranche opposée à la barre de commande, une partie au moins du chemin de came **22** correspondant à la région active en position de déverrouillage **V** de la barre de commande **20.** La partie libre de la lame **40** est adaptée pour, en position de déverrouillage de la barre de commande **20,** exercer sur les billes de transmission **24** et **25** une faible poussée destinée à maintenir les billes de verrouillage **10** et **11** en position d'extension **E** tout en autorisant leur translation vers leur position de rétraction **R.** Ainsi les billes de verrouillage peuvent passer de leur position d'extension **E** à leur position de rétraction **R** sous l'effet d'une faible contrainte résultant, par exemple, d'un mouvement de désemboîtement ou d'emboîtement des peignes effectué d'une seule main par un utilisateur.

Il pourrait être envisagé de combiner les deux lames élastiques **33** et **40** pour un même chemin de came **22** ou encore de mettre en oeuvre une lame élastique **33** sur au moins un chemin de came **22** et une lame élastique **40** sur au moins un autre chemin de came. De même certains seulement ou tous les chemins de came peuvent comprendre l'une ou les deux lames élastiques destinée chacune à agir soit en position de verrouillage **V** soit en position de déverrouillage **D** de la barre de commande **20.**

Selon l'exemple précédent décrit en relation avec les figures 1 et 2, les peignes de verrouillage **3** et d'accrochage **4** comprennent de plus de deux dents. Toutefois, le peigne de verrouillage **3** peut, comme le montre la figure 7, ne comprendre qu'une seule dent de verrouillage **5** destinée à coopérer avec deux dents d'accrochage **6.** La dent de verrouillage **5** comprend alors deux billes de verrouillage **10** et **11** comme décrit précédemment.

De même, le peigne d'accrochage **4** peut ne comprendre qu'une seule dent d'accrochage **6** destinée à coopérer avec deux dents de verrouillage **5** comme le montre la figure 8. Selon cet exemple, chaque dent de verrouillage **5** ne comprend qu'une seule bille de verrouillage **10.** De plus, selon cet exemple, les logements **30** sont formés par un alésage **43** traversant la dent d'accrochage **6.**

La figure 9 illustre une autre forme de réalisation d'un fermoir selon l'invention comprenant trois demi-corps **1, 2,2'** qui sont chacun pourvu, d'une part, d'un peigne de verrouillage **3** et, d'autre part, d'un peigne d'accrochage **4.** Un tel fermoir peut par exemple constituer un tronçon d'ajustement de la longueur d'un bracelet. Il peut également être réalisé tout un bracelet à partir d'un tel fermoir.

La figure 10 illustre une autre forme de réalisation d'un fermoir selon l'invention pour laquelle les moyens de verrouillage comprennent, en tant que moyens de commande, des billes de commande **45** mobiles en translation parallèlement à l'axe **Δ.** Les billes de commande présentent un diamètre adapté pour que l'espace, qui les sépare, définisse la position de déverrouillage **D** et pour que le sommet d'une bille de commande **45** repousse les billes de transmission pour définir la position de verrouillage **V** dans laquelle les billes de verrouillage **10** et **11** sont en position d'extension **E.** Selon l'exemple illustré les billes de commande **45** sont asservies en position de verrouillage par un ressort **46** et placées en position de déverrouillage au moyen d'un poussoir **47.**

La figure 11 illustre encore une autre forme de réalisation d'un fermoir selon l'invention pour laquelle les moyens de verrouillage comprennent, en tant que moyen de commande, une barre de commande **47** mobile en rotation d'axe **Δ".** La barre de commande **47** comprend alors des chemins de came **48** s'étendant radialement par rapport à ladite barre de commande **47.** Selon cet exemple, la barre de commande **47** est manoeuvrée rotation au moyen d'un bouton **49** s'étendant à l'extérieur du premier demi-corps **1**

Bien entendu, diverses autres modifications peuvent être apportées à un fermoir selon l'invention dans le cadre des revendications annexées.

## Revendications

1. Fermoir comprenant au moins deux demi-corps destinés à coopérer ensemble dans une position de fermeture, comprenant :
- un premier demi-corps **(1)** comprend au moins un peigne de verrouillage **(3),**
- un deuxième demi-corps **(2)** comprend au moins un peigne d'accrochage **(4),**
- les peignes d'accrochage et de verrouillage sont destinés à s'emboiter en partie au moins l'un dans l'autre en position de fermeture des demi-corps, **caractérisé en ce que** :
- le peigne de verrouillage **(3)** comprend :
- au moins deux organes de verrouillage **(10,11)** qui sont mobiles en translation selon une direction Δ entre une position de rétraction **(R)** et une position d'extension **(E)** dans laquelle ils sont chacun destinés à s'engager, en position de fermeture des demi-corps, dans un logement **(30)** complémentaire aménagé dans le peigne d'accrochage **(4),** les logements du peigne d'accrochage **(4)** étant alignés selon un axe Δ confondu avec l'axe Δ en position de fermeture des demi-corps **(1,2),**
- des moyens de verrouillage mobiles, en partie au moins, en translation et/ou en rotation, selon une direction de commande Δ" parallèle à la direction Δ, entre une position de verrouillage **(V)** et une position de déverrouillage **(D)et** adaptés pour en position de verrouillage **(V)** repousser les organes de verrouillage **(10,11)** en position d'extension **(E)** et en position de déverrouillage autoriser la translation des organes de verrouillage **(10,11).**

2. Fermoir selon la revendication 1, **caractérisé en ce que**, des moyens de verrouillage comprennent des moyens de commande **(20)** qui sont mobiles en translation selon la direction Δ" parallèle à la direction Δ entre la position de verrouillage **(V)** et la position de déverrouillage et qui comprennent au moins un chemin de came **(22)** coopérant avec des moyens de transmission **(24,25)** interposés entre chaque chemin de came **(22)** et les organes de verrouillage **(10,11),** le chemin de came **(22)** et les moyens de transmission étant adaptés pour, en position de verrouillage des moyens de commande, repousser les organes de verrouillage **(10,11)** en position d'extension **(E)** et en position de déverrouillage **(D)** autoriser la libre translation des organes de verrouillage **(10,11).**

3. Fermoir selon la revendication 2, **caractérisé en ce que** les moyens de commande comprennent une barre de commande qui est mobile en translation selon la direction Δ" parallèle à la direction Δ entre la position de verrouillage et la position de déverrouillage **(D)** et qui est pourvue d'au moins un chemin de came coopérant avec des moyens de transmission interposés entre le chemin de came **(22)** et les organes de verrouillage, le chemin de came et les moyens de transmission étant adaptés pour en position de verrouillage **(V)** de la barre de commande repousser les organes de verrouillage **(10,11)** en position d'extension **(E)** et en position de déverrouillage **(D)** autoriser la libre translation des organes de verrouillage **(10,11).**

4. Fermoir selon l'une des revendications précédentes, **caractérisé en ce que** les organes de verrouillage **(10,11)** comprennent des billes de verrouillage.

5. Fermoir selon l'une des revendications précédentes, **caractérisé en ce que**, en position de fermeture des peignes et de verrouillage des moyens de commandes, les organes de verrouillage **(10,11)** et leurs logements **(30)** sont adaptés pour permettre une rotation des demi-corps l'un par rapport à l'autre selon l'axe Δ.

6. Fermoir selon l'une des revendications précédentes, **caractérisé en ce que** un premier peigne comprend n dents et le deuxième peigne, destiné à coopérer avec le premier, comprend n+1 dents, les n dents du premier peigne étant destinée à s'emboiter entre les n+1 dents du deuxième peigne.

7. Fermoir selon la revendication 3, **caractérisé en ce que** le peigne de verrouillage (3) comprend au moins une dent de verrouillage **(5)** qui comprend deux organes verrouillage **(10,11)** mobiles selon des sens opposés et destinées à s'engager dans des logements **(30)** de deux dents d'accrochage **(6)** distinctes.

8. Fermoir selon la revendication 3 ou 4, **caractérisé en ce que** le peigne de verrouillage **(3)** comprend au moins deux dents de verrouillage **(5)** qui comprennent chacune au moins un organe de verrouillage, les deux organes de verrouillage **(10,11)** étant mobiles selon des sens opposés et destinés à s'engager dans deux logements **(30)** d'une même dent d'accrochage **(6).**

9. Fermoir selon l'une des revendications, 2 ,3 ,7 ou 8 **caractérisé en ce que** les moyens de transmission **(24,25)** interposés entre chaque chemin de came **(22)** et les organes de verrouillage **(10,11)** correspondants comprennent au moins deux billes alignées selon un axe perpendiculaire à l'axe Δ.

10. Fermoir selon la revendication 3, **caractérisé en ce qu'**au moins un chemin de came **(22)** comprend au moins une lame élastique **(33)** dont une extrémité est liée à la barre de commande et l'autre extrémité **(34)** est libre, qui définit par sa tranche opposée à la barre de commande une partie au moins du chemin de came, l'extrémité libre **(34)** de la lame **(33)** formant en relation avec un bord **(35)** en regard de la barre de commande une cuvette élastique **(36)** destinée en coopération avec les moyens de transmission **(24,25)** à immobiliser la barre de commande en position de verrouillage.

11. Fermoir selon la revendication 3, **caractérisé en ce qu'**au moins un chemin de came **(22)** comprend au moins une lame élastique **(40)** dont une extrémité est liée à la barre de commande et qui définit par sa tranche opposée à la barre de commande une partie au moins le chemin de came, la partie libre de la lame **(40)** étant adaptée pour en position de déverrouillage **(D)** de la barre de commande **(20)** exercer sur les moyens de transmission une poussée, très inférieure à celle exercée en position de verrouillage, de manière à repousser les organes de verrouillage **(10,11)** en position d'extension **(E)** tout en autorisant leur translation vers la position de rétraction **(R).**

12. Fermoir selon l'une des revendications précédentes, **caractérisé en ce qu'**il comprend plus de deux demi-corps **(1,2,2')** et **en ce que** l'un au moins des demi-corps **(2')** comprend un peigne d'accrochage **(4)** et un peigne de verrouillage **(3).**

13. Fermoir selon l'une des revendications précédentes, **caractérisé en ce que** l'un au moins des demi-corps **(1,2)** comprend des moyens de fixation d'un corps de bijou, de montre ou de bracelet de montre.

14. Fermoir selon la revendication 10, **caractérisé en ce qu'**il forme un bracelet, un collier ou un bracelet de montre.

## Patentansprüche

1. Verschluss, zumindest zwei Halbkörper umfassend, die dazu bestimmt sind, gemeinsam in einer Schließposition zusammenzuwirken, folgendes umfassend:
- einen ersten Halbkörper (1), zumindest einen Verriegelungskamm (3) umfassend,
- einen zweiten Halbkörper (2), zumindest einen Einrastkamm (4) umfassend,
- wobei der Verriegelungskamm und der Einrastkamm, dazu bestimmt sind, in der Schließposition der Halbkörper zumindest teilweise ineinander einzurasten, **dadurch gekennzeichnet, dass**:
- der Verriegelungskamm (3) folgendes umfasst:
- zumindest zwei Verriegelungselemente (10, 11), die in eine Richtung Δ zwischen einer Einzugsposition (R) und einer Ausfahrposition (E) verschiebbar sind, in der jedes von ihnen dazu bestimmt ist, in der Schließposition der Halbkörper in eine ergänzende Aufnahme (30) eingeführt zu werden, die im Einrastkamm (4) ausgeführt ist, wobei die Aufnahmen des Einrastkamms (4) entlang einer Achse Δ' angeordnet sind, die in der Schließposition der Halbkörper (1, 2) mit der Achse Δ übereinstimmt,
- zumindest teilweise in eine Steuerrichtung Δ" parallel zur Richtung Δ zwischen einer Verriegelungsposition (V) und einer Löseposition (D) verschiebbare und/ oder drehbare Verriegelungsmittel, die ausgeführt sind, um die Verriegelungselemente (10, 11) in der Verriegelungsposition (V) in die Ausfahrposition (E) zu verschieben, und um in der Löseposition die Schiebebewegung der Verriegelungselemente (10, 11) freizugeben.

2. Verschluss nach Anspruch 1, **dadurch gekennzeichnet, dass** die Verriegelungsmittel Steuermittel (20) umfassen, die in eine Richtung Δ" parallel zur Richtung Δ zwischen einer Verriegelungsposition (V) und einer Löseposition verschiebbar sind und die zumindest eine Kurvenbahn (22) umfassen, die mit Übertragungsmitteln (24, 25) zusammenwirkt, die zwischen jeder Kurvenbahn (22) und den Verriegelungselementen (10, 11) eingesetzt sind, wobei die Kurvenbahn (22) und die Übertragungsmittel ausgeführt sind, um die Verriegelungselemente (10, 11) in der Verriegelungsposition der Steuermittel in die Ausfahrposition (E) zu verschieben, und in der Löseposition (D) das freie Verschieben der Verriegelungselemente (10, 11) freizugeben.

3. Verschluss nach Anspruch 2, **dadurch gekennzeichnet, dass** die Steuermittel eine Steuerleiste umfassen, die in eine Richtung Δ" parallel zur Richtung Δ zwischen der Verriegelungsposition und der Löseposition (D) verschiebbar ist, und die mit zumindest einer Kurvenbahn versehen ist, die mit Übertragungsmitteln zusammenwirkt, die zwischen der Kurvenbahn (22) und den Verriegelungselementen eingesetzt sind, wobei die Kurvenbahn und die Übertragungsmittel ausgeführt sind, um die Verriegelungselemente (10, 11) in der Verriegelungsposition (V) der Steuerleiste in die Ausfahrposition (E) zu verschieben, und in der Löseposition (D) das freie Verschieben der Verriegelungselemente (10, 11) freizugeben.

4. Verschluss nach einem der vorherigen Ansprüche, **dadurch gekennzeichnet, dass** die Verriegelungselemente (10, 11) Verriegelungskugeln umfassen.

5. Verschluss nach einem der vorherigen Ansprüche, **dadurch gekennzeichnet, dass** die Verriegelungselemente (10, 11) und deren Aufnahmen (30) in der Schließposition der Kämme und Verriegelungsposition der Steuermittel ausgeführt sind, um eine Rotation der Halbkörper zueinander um die Achse Δ zu ermöglichen.

6. Verschluss nach einem der vorherigen Ansprüche, **dadurch gekennzeichnet, dass** ein erster Kamm n Zähne umfasst und der zweite Kamm, der dazu bestimmt ist, mit dem ersten zusammenzuwirken, n+1 Zähne umfasst, wobei die n Zähne des ersten Kamms dazu bestimmt sind, sich zwischen die n+1 Zähne des zweiten Kamms einzufügen.

7. Verschluss nach Anspruch 3, **dadurch gekennzeichnet, dass** der Verriegelungskamm (3) zumindest einen Verriegelungszahn (5) umfasst, der zwei Verriegelungselemente (10, 11) umfasst, die in entgegengesetzte Richtungen beweglich sind, und dazu bestimmt sind, sich in Aufnahmen (30) von zwei unterschiedlichen Einrastzähnen (6) einzufügen.

8. Verschluss nach Anspruch 3 oder 4, **dadurch gekennzeichnet, dass** der Verriegelungskamm (3) zumindest zwei Verriegelungszähne (5) umfasst, die jeweils zumindest ein Verriegelungselement umfassen, wobei die beiden Verriegelungselemente (10, 11) in entgegengesetzte Richtungen beweglich sind, und dazu bestimmt sind, sich in zwei Aufnahmen (30) eines selben Einrastzahnes (6) einzufügen.

9. Verschluss nach einem der Ansprüche 2, 3, 7 oder 8, **dadurch gekennzeichnet, dass** die Übertragungsmittel (24, 25), die zwischen jeder Kurvenbahn (22) und den entsprechenden Verriegelungselementen (10, 11) eingesetzt sind, zumindest zwei Kugeln umfassen, die entlang einer Achse senkrecht zur Achse Δ angeordnet sind.

10. Verschluss nach Anspruch 3, **dadurch gekennzeichnet, dass** zumindest eine Kurvenbahn (22) zumindest eine elastische Klinge (33) umfasst, von der ein Ende mit der Steuerleiste verbunden ist und das andere Ende (34) frei ist, die durch ihren der Steuerleiste gegenüber liegenden Rand zumindest einen Teil der Kurvenbahn definiert, wobei das freie Ende (34) der Klinge (33) in Verbindung mit einem Rand (35) gegenüber der Steuerleiste eine elastische Senke (36) bildet, die in Zusammenwirkung mit den Übertragungsmitteln (24, 25) dazu bestimmt ist, die Steuerleiste in der Verriegelungsposition zu blockieren.

11. Verschluss nach Anspruch 3, **dadurch gekennzeichnet, dass** zumindest eine Kurvenbahn (22) zumindest eine elastische Klinge (40) umfasst, von der ein Ende mit der Steuerleiste verbunden ist und die durch ihren der Steuerleiste gegenüber liegenden Rand zumindest einen Teil der Kurvenbahn definiert, wobei der freie Abschnitt (40) ausgeführt ist, um in der Löseposition (D) der Steuerleiste (20) einen sehr viel kleineren Schub auf die Übertragungsmittel ausüben, als jener, der in der Verriegelungsposition ausgeübt wird, um die Verriegelungselemente (10, 11) in die Ausfahrposition (E) zu verschieben, und ihren Vorschub in die Einzugsposition (R) freizugeben.

12. Verschluss nach einem der vorherigen Ansprüche, **dadurch gekennzeichnet, dass** er mehr als zwei Halbkörper (1, 2, 2') umfasst, und dadurch, dass zumindest einer der Halbkörper (2') einen Einrastkamm (4) und einen Verriegelungskamm (3) umfasst.

13. Verschluss nach einem der vorherigen Ansprüche, **dadurch gekennzeichnet, dass** zumindest einer der Halbkörper (1, 2) Mittel zum Befestigen eines Schmuckstuckkörpers, eines Uhrkörpers oder eines Uhrarmbandkörpers umfasst.

14. Verschluss nach Anspruch 10, **dadurch gekennzeichnet, dass** er ein Armband, ein Halsband oder ein Uhrarmband bildet.

## Claims

1. Clasp comprising at least two half-bodies intended to cooperate together in a closure position, comprising:
- a first half-body (1) comprises at least one locking comb (3),
- a second half-body (2) comprises at least one attachment comb (4),
- the attachment and locking combs are intended to at least partially fit together in the locked position of the half-bodies, **characterised in that**:
- the locking comb (3) comprises:
- at least two locking members (10, 11) that are able to move in translation in a direction Δ between a retraction position (R) and an extension position (E) in which they are each intended to engage, in the closed position of the half-bodies, in a complementary housing (30) provided in the attachment comb (4), the housings of the attachment comb (4) being aligned along an axis Δ' merged with the axis Δ in the closed position of the half-bodies (1, 2),
- locking means able to move, at least partly, in translation and/or in rotation, in a control direction Δ" parallel to the direction Δ, between a locked position (V) and an unlocked position (D) and able, in the locked position (V), to push the locking members (10, 11) into the extension position (E) and in the unlocked position to allow the translation of the locking members (10, 11).

2. Clasp according to claim 1, **characterised in that** locking means comprise control means (20) that are able to move in translation in the direction Δ" parallel to the direction Δ between the locked position (V) and the unlocked position and which comprise at least one cam track (22) cooperating with transmission means (24, 25) interposed between each cam track (22) and the locking members (10, 11), the cam track (22) and the transmission means being able, in the locked position of the control means, to push the locking members (10, 11) into the extension position (E) and in the unlocked position (D) to allow the free translation of the locking members (10, 11).

3. Clasp according to claim 2, **characterised in that** the control means comprise a control bar that is able to move in translation in the direction Δ" parallel to the direction Δ between the locked position and the unlocked position (D) and is provided with at least one cam track cooperating with transmission means interposed between the cam track (22) and the locking members, the cam track and the transmission means being able, in the locked position (V) of the control bar, to push the locking members (10, 11) into the extension position (E) and in the unlocked position (D) to allow free translation of the locking members (10, 11).

4. Clasp according to one of the preceding claims, **characterised in that** the locking members (10, 11) comprise locking balls.

5. Clasp according to one of the preceding claims, **characterised in that**, in the closed position of the combs and the locked position of the control means, the locking members (10, 11) and their housings (30) are able to allow a rotation of the half-bodies with respect to each other along the axis Δ.

6. Clasp according to one of the preceding claims, **characterised in that** a first comb comprises n teeth and the second comb, intended to cooperate with the first, comprises n+1 teeth, the n teeth on the first comb being intended to fit between the n+1 teeth on the second comb.

7. Clasp according to claim 3, **characterised in that** the locking comb (3) comprises at least one locking tooth (5) that comprises two locking members (10, 11) able to move in opposite directions and intended to engage in the housings (30) of two separate attachment teeth (6).

8. Clasp according to claim 3 or 4, **characterised in that** the locking comb (3) comprises at least two locking teeth (5) that each comprise at least one locking member, the two locking members (10, 11) being able to move in opposite directions and intended to engage in two housings (30) of the same locking tooth (6).

9. Clasp according to one of claims 2, 3, 7 or 8, **characterised in that** the transmission means (24, 25) interposed between each cam track (22) and the corresponding locking members (10, 11) comprise at least two balls aligned along an axis perpendicular to the axis Δ.

10. Clasp according to claim 3, **characterised in that** at least one cam track (22) comprises at least one elastic blade (33), one end of which is connected to the control bar and the other end (34) of which is free, which defines, by its edge opposite to the control bar, at least part of the cam track, the free end (34) of the blade (33) forming, in relation to an opposite edge (35) of the control bar, an elastic bowl (36) intended, in cooperation with the transmission means (24, 25), to immobilise the control bar in the locked position.

11. Clasp according to claim 3, **characterised in that** at least one cam track (22) comprises at least one elastic blade (40), one end of which is connected to the control bar and defines, by its edge opposite to the control bar, at least part of the cam track, the free part of the blade (40) being able, in the unlocked position (D) of the control bar (20), to exert a thrust on the transmission means that is very much less than that exerted in the locked position, so as to push the locking members (10, 11) into the extension position (E) while allowing translation thereof towards the retraction position (R).

12. Clasp according to one of the preceding claims, **characterised in that** it comprises more than two half-bodies (1, 2, 2') and **in that** at least one of the half-bodies (2') comprises an attachment comb (4) and a locking comb (3).

13. Clasp according to one of the preceding claims, **characterised in that** at least one of the half-bodies (1, 2) comprises means for fixing a jewel, watch or watch bracelet body.

14. Clasp according to claim 10, **characterised in that** it forms a bracelet, a necklace or a watch bracelet.
